# EUROPÄISCHE PATENTSCHRIFT

(11) **EP 0 074 567 B1**
(45) Veröffentlichungstag und Bekanntmachung des Hinweises auf die Patenterteilung: **10.12.1986**
(21) Anmeldenummer: 82108049.6
(22) Anmeldetag: 01.09.1982
(51) Int. Cl.: C25C 3/08, C25C 7/02

(54) **Axial verschiebbare Elektrodenhalter zum Einsatz bei der Schmelzflusselektrolyse**
Axially movable electrode holder for use in fused salt electrolysis
Support d'électrode axialement déplaçable, utilisable dans l'électrolyse de bains fondus

(30) Priorität: 10.09.1981 DE 3135912
(43) Veröffentlichungstag der Anmeldung: 23.03.1983
(73) Patentinhaber: C. CONRADTY NÜRNBERG GmbH & Co. KG, D-90552 Röthenbach (DE)
(72) Erfinder: Zöllner, Dieter H., Dr. Dipl.-Chem., D-8501 Schwaig b. Nürnberg (DE); Lauterbach-Dammler, Inge, Dr. Dipl.-Chem., D-8500 Nürnberg (DE); Rittmann, Friedrich, D-8501 Rückersdorf b.Nürnberg (DE)
(74) Vertreter: Hansen, Bernd, Dr. Dipl.-Chem.

## Beschreibung

Die Erfindung betrifft einen axial verschiebbaren metallischen Elektrodenhalter zum Einsatz für Kombinationselektroden mit angefügtem Aktivteil aus elektrisch leitfähigem Material bei der Schmelzflusselektrolyse, wobei der Elektrodenhalter an seiner Mantelfläche eine Kontaktanordnung besitzt, über die der Elektrodenhalter an eine Stromzuführung lösbar anschliessbar ist, und ferner eine Kühleinrichtung mit einem Vorlaufkanal und einem Rücklaufkanal und zumindest teilweise, in seinem unteren Bereich, einen auf die Mantelfläche aufgesetzten Schutzüberzug aufweisen kann.

Der Einsatz von Kombinationselektroden, die aus einem Elektrodenhalter mit angefügtem Aktivteil aus Kohlenstoffmaterial bestehen, für den Betrieb bei der Schmelzflusselektrolyse ist bekannt. Der aus Metall oder Legierungen bestehende Elektrodenhalter dient nicht nur zur mechanischen Befestigung des Aktivteils, sondern auch als Stromzuführung. So ist in der DE-OS 2 425136 eine Elektrode für die Schmelzflusselektrolyse beschrieben, die einen oberen metallischen Elektrodenhalter, z. B. einen sogenannten Thermaxstab, aufweist. An dessen unterem Teil sind Elektrodenabschnitte aus Oxidkeramik angebracht. Ausführungen über die spezielle Ausbildung des Elektrodenhalters fehlen weitgehend.

In der OE-PS 339 061 sind bereits Elektroden für die Schmelzflusselektrolyse von Aluminiumoxid beschrieben, bei denen der Metallschaft des das Aktivteil haltenden Elektrodenhalters mit Kanälen zur Durchleitung von Gas versehen ist. Durch die gezielte Umströmung der Elektrode mit Schutzgas soll dem korrodierenden Einfluss von Verunreinigungen in der Schmelze entgegengewirkt werden.

Schliesslich ist durch die Anmelderin in der europäischen Patentanmeldung EP-A-50 681 bereits vorgeschlagen worden, an der äusseren Mantelfläche des Elektrodenhalters Anschlussbacken vorzusehen, die über Taschenhalterungen befestigt sein können. Eine derartige Kontaktstelle in einer Länge von ca. 0,2 bis 0,5 m am oberen Endteil des Metallschaftes ergibt zwar Vorteile, führt aber noch nicht in allen Fällen zu der gewünschten Einsatzflexibilität der Elektrode.

Kombinationselektroden zum Einsatz bei der Stahlerzeugung sind schliesslich aus der US-A-4145 564 bekannt. Diese sind aus einem Aktivteil aus Graphit und einem hieran angefügten Metallteil mit aussenliegenden Keramikringen gebildet.

Der vorliegenden Erfindung liegt die Aufgabe zugrunde, einen Elektrodenhalter der eingangs genannten Art zu schaffen, der die Stromzuführung auf einfache Weise gestattet und eine weitgehende axiale Verschiebbarkeit beim Schmelzofenbetrieb bei hoher Betriebssicherheit aufweist. Insbesondere soll der Elektrodenhalter trotz der erforderlichen Klemmkräfte ohne Beschädigung der metallischen Mantelfläche gehalten und im laufenden Betrieb sicher handhabbar sein.

Diese Aufgabe wird durch die Bereitstellung eines Elektrodenhalters des eingangs genannten Typs gelöst, der dadurch gekennzeichnet ist, dass die Stromzuführung über mindestens zwei auf der Mantelfläche des Elektrodenhalters anliegende, durch Halteelemente lösbar aufgesetzte, druckfeste, hochleitfähige und temperaturbeständige Kontaktelemente erfolgt, die bei axialer Verschiebung des Elektrodenhalters den Anschluss an die Stromzuführung aufrechterhalten.

Das erfindungsgemäss eingesetzte druckfeste Material stellt vorzugsweise Graphit oder graphithaltige Verbundwerkstoffe dar. Es ist aber auch möglich, andere druckfeste Kontaktwerkstoffe einzusetzen, die neben der geforderten, ausgezeichneten Leitfähigkeit eine hohe Temperaturbeständigkeit besitzen.

Mit dem Begriff «Kontaktelement» ist ein möglicher Stromübergangsbereich bezeichnet, der etwa die Breite oder mehr der üblicherweise im Lichtbogenofenbetrieb bei der Elektrostahlerzeugung eingesetzten Haltebacken von Klemmvorrichtungen, die auch als Stromzuführung dienen, aufweist.

Mit dem Begriff «Axialverschiebung des Elektrodenhalters» ist die Hubstrecke bezeichnet, die die Elektrode nachgesetzt werden muss, z. B. innerhalb der Schmelze, um den Verbrauch des Aktivteils, soweit dieses verbrauchbar ist, bis auf ein verbleibendes «Sicherheitsreststück» z. B. einer Grösse von etwa 0,4 bis 0,7 m, bei etwa gleichbleibender Lichtbogenstrecke auszugleichen. Diese Definition bezieht sich daher insbesondere auf den Schmelzofenbetrieb, bei dem verbrauchbare Aktivteile zum Einsatz gelangen.

Nach einer bevorzugten Ausführungsform des erfindungsgemässen Elektrodenhalters weist dieser mindestens zwei diskrete, voneinander abgesetzte Kontaktelemente auf. Es ist aber auch möglich, dass der Elektrodenhalter mit einer kontinuierlichen Folge von Kontaktelementen beaufschlagt ist.

Die Kontaktelemente stellen bevorzugt an der Metallmantelfläche anliegende Ringe, Halbschalen oder Segmente aus hochleitfähigem Material dar, wobei die Einzelsegmente wiederum Ringschalen ergeben können. Beispielsweise können Kreissegmente von ca. 120° des Umfangs des wassergekühlten Metallschaftes, etc., eingesetzt werden, so dass in diesem Fall ein Umfangsring, der die Kontaktstelle ausbildet, durch drei derartige Segmente gebildet ist.

Es ist besonders günstig, wenn die Kontaktelemente, insbesondere die Einzelsegmente, satt an der Mantelfläche der Elektrode anliegen. Es wird aber auch in Betracht gezogen, dass zwischen den lösbar aufgesetzten Kontaktstellen und der Metallmantelfläche noch ein zwischenliegendes, hochleitfähiges, gegebenenfalls deformierbares, Material vorgesehen ist, das als Kontaktverbesserer und gleichzeitig «Puffersubstanz» bei eventuellen Schwingungen der Elektrode oder mechanischer Beanspruchung dienen kann.

Nach einer bevorzugten Ausführungsform der Erfindung sind die Kontaktelemente derart im oberen Bereich der Mantelfläche des Elektrodenhalters angeordnet, dass eine Stromzufuhr etwa über den Bereich des oberen Drittels des Elektrodenhalters möglich ist. Besonders bevorzugt ist es, wenn die Stromzuführung über den Bereich der oberen Hälfte des Elektrodenhalters erfolgen kann, wobei die Kontaktelemente dann in diesem Bereich der oberen Hälfte angeordnet sind, bzw. die obere Hälfte der Mantelfläche des Metallschaftes kontinuierlich oder diskontinuierlich umgeben.

Bei Verwendung von Graphit-Kontaktsegmenten, die zwei voneinander getrennte Kontaktelemente ausbilden, können diese beispielsweise in folgender Art befestigt werden: Es werden zwischen den zueinander axial verschobenen Kontaktelementen mittig Befestigungselemente, z. B. Verschraubungen, vorgesehen, die die oben- und untenliegenden Graphitsegmente gleichzeitig halten, die zusätzlich noch von jeweils unten und oben durch eine gleiche oder andere Befestigung gehalten sind. Bei Ausbildung von Ringen, die aus jeweils drei Segmenten gebildet sind, sind demnach neun Halteelemente für die sechs Graphit-Kontaktsegmente erforderlich. Bei der hier beschriebenen, besonders günstigen Ausführungsform des erfindungsgemässen Elektrodenhalters ist es auch möglich, die beiden diskreten Kontaktelemente bzw. Kontaktbereiche in eine kontinuierliche Halte- und Kontaktzone umzuwandeln. Dies kann z. B. dadurch erfolgen, dass auf die Halteelemente leitfähige Abdeckungen aufgesetzt werden. Hierdurch kann trotz segmentierter und in der Länge begrenzter Einzelelemente beispielsweise eine Länge von 0,6 bis 2,5 m, bevorzugt 0,8 bis 1,8 m, im oberen Bereich des Elektrodenhalters kontinuierlich oder halbkontinuierlich überdeckt werden, so dass dieser Bereich vollständig als Halte- und Kontaktzone eingesetzt werden kann.

Für die z.B. mittig aufgesetzten Halteelemente der Einzelkontaktsegmente werden mit Vorteil Aussparungen vorgesehen, in die die leitfähigen Abdeckelemente auf einfache Weise eingebracht werden können. Dabei wird üblicherweise für Kontaktsegment und Abdeckung das gleiche Material herangezogen. Dieses ist druckfest, hoch elektrisch leitfähig und bevorzugt auch hochtemperaturbeständig. Es kann aber auch wünschenswert sein, die Abdeckungen aus weniger gut leitfähigem Material (im Vergleich zu den eigentlichen Kontaktstellen) auszubilden, damit diese bei eventuellen Stromüberschlägen nicht zu bevorzugten Strompfaden werden.

Nach einer bevorzugten Ausführungsform des erfindungsgemässen Elektrodenhalters sind mindestens zwei Kontaktelemente im oberen Bereich der Mantelfläche aufgesetzt, wobei die Mitte von zwei untereinander angeordneten breiten Kontaktbacken um etwa 0,5 bis 0,9 m gegeneinander verschoben ist.

Im Hinblick auf den jeweiligen Anwendungszweck des Elektrodenhalters kann es bevorzugt sein, die Verbindungsstellen zwischen der Mantelfläche des Elektrodenhalters und den die Kontaktelemente ausbildenden Segmenten mit Kitt zu verriegeln. Entsprechende Dichtmassen sind bekannt, wobei lediglich beispielhaft auf kohlenstoffhaltige Massen hingewiesen sei.

Durch die erfindungsgemässe Ausführung wird der Elektrodenhalter über einen erheblichen Bereich seiner metallischen Mantelfläche befähigt, den elektrischen Strom aufzunehmen, wobei die Stromzuleitung häufig mit der mechanischen Befestigung des Elektrodenhalters kombiniert wird. Da der innengekühlte Metallschaft des Elektrodenhalters hierdurch erheblichen Pressdrucken ausgesetzt sein kann, hat es sich als besonders vorteilhaft erwiesen, wenn der Elektrodenhalter zumindest im Bereich der Kontaktelemente durch innenliegende, mechanisch resistente Verstrebungen abgestützt ist, die einer mechanischen Verformung des Elektrodenhalters durch Halte-oder Stromzuführungselemente entgegenwirken. Diese Verstrebungen können beispielsweise aus hochfesten Rohren, Stäben aus Stahl, etc., gebildet sein. Die Verstrebungen lassen sich zweckmässig an den innengeführten Kühlrohren, sei es dem Zulauf-, sei es dem Rücklaufkanal oder beiden, befestigen. Die Verstrebungen können dabei bis unmittelbar an die innere Mantelfläche des Metallschaftes geführt sein oder auch hiervon einen gewissen geringen Abstand halten, so dass eine begrenzte Deformation des Metallschaftes möglich ist. Durch die Anbringung der Verstrebungen aus hochfestem, harten Material können die mechanisch weniger guten Eigenschaften des hochleitfähigen Kupfers oder Legierungen hiervon, die im Regelfall den Mantel des Elektrodenhalters ausbilden, kompensiert werden.

Nach einer bevorzugten Ausführungsform des erfindungsgemässen Elektrodenhalters ist dessen auf die Kontaktelemente folgender, untere Bereich durch hochtemperaturbeständige Schutzelemente umgeben. Diese schützen den Elektrodenhalter vor allem gegen Hitze, die zur Aufschmelzung des Haltermetalls führen müsste. Derartige Hitzeeinwirkung kann sich z.B. durch innerhalb des Bades auftretende Schlackenspritzer, erfolgende Kurzschlüsse, etc., ergeben. Die Schutzelemente bestehen vorteilhaft aus hochtemperaturbeständigem, elektrisch leitfähigen Material. Nach einer bevorzugten Ausführungsform folgen bei einem erfindungsgemässen_{'} Elektrodenhalter auf zwei breite Kontaktstellen, die gegeneinander axial versetzt sind, im unteren Bereich des Elektrodenhalters eine Reihe von Schutzsegmenten, deren Befestigungen gegebenenfalls durch leitfähige Abdeckungen überdeckt sind, wobei der am unteren Ende des Elektrodenhalters aufgebrachte letzte Schutzring durch ein Innengewinde an die Mantelfläche direkt angeschraubt ist. Im Hinblick auf die Ausbildung von Schutzelementen bzw. Schutzsegmenten wird auf die DE-A 3 102776 Bezug genommen.

Es ist auch möglich, dass zwischen den im unteren Bereich des Elektrodenhalters gegebenenfalls aufgebrachten Schutzsegmenten und der Mantelfläche des innengekühlten Metallschaftes hochtemperaturbeständige, deformierbare oder elastische Zwischenmaterialien vorgesehen sind. Als solche Zwischenmaterialien sind insbesondere solche bevorzugt, die elektrisch leitfähig sind, z.B. Graphitfolie oder Graphitvliese. Es ist aber auch möglich, weniger gut leitende Materialien, wie Keramikpapier, einzubringen. Nach einer besonderen Ausführungsform der Erfindung kann auch die Zwischenlegung von Kupfergeweben, Kupferlitzen, etc., vorgesehen sein.

Bei einigen Ausführungsformen der Erfindung hat es sich als günstig erwiesen, wenn die Kontaktelemente einerseits und die Schutzelemente andererseits im wesentlichen zueinander bündig sind. Hierdurch ist die axiale Verschiebbarkeit des Elektrodenhalters in besonders flexibler Weise möglich.

Durch die erfindungsgemässe Ausbildung des Elektrodenhalters werden eine Reihe von Vorteilen erzielt. Der Elektrodenhalter kann auch bei stationärer äusserer Stromzuführung über einen erheblichen Bereich seiner Länge axial verschoben werden, ohne dass konstruktive Änderungen erforderlich sind. Durch die leichte axiale Verschiebbarkeit des Elektrodenhalters im Schmelzofenbetrieb kann der Verbrauch des Aktivteils laufend kompensiert werden. Es ist auch nicht erforderlich, die Länge des Elektrodenhalters gegenüber der des Aktivteils relativ gering zu bemessen, da durch den im unteren Bereich des Elektrodenhalters vorgenommenen Hitzeschutz dieser zumindest teilweise in die Ofenatmosphäre selbst eingeführt werden kann. Hierdurch ist es selbst bei gross dimensionierten Schmelzöfen möglich, die Länge des Aktivteils im optimalen Bereich zu halten. Befindet sich nämlich eine zu grosse Strecke eines Kohlenstoffstranges im Schmelzofen, tritt ein relativ hoher Kohlenstoffmaterialverbrauch auf, der über den durch den Elektrodenbetrieb vorgegebenen theoretischen Wert weit hinausgeht. Es ist daher günstig, wenn durch eine geeignete Ausbildung des Elektrodenhalters die Möglichkeit zu einer weitgehenden axialen Versetzung des Elektrodenhalters gegeben ist. Dadurch ist es auch möglich, zu häufige Annippelungsvorgänge zu vermeiden, die jeweils eine Unterbrechung des Betriebes bedingen. Auch ist es durch die erfindungsgemässe Ausbildung des Elektrodenhalters möglich, als Aktivteile Normallängen von Grafitelektroden einzusetzen. Diese können beispielsweise im Bereich von 1,8 bis 2,2 m Länge liegen, an die Reststücke der zuvor eingesetzten Elektrode, z.B. im Bereich von 0,4 bis 0,8 m Länge, angenippelt werden können.

Die erfindungsgemässen Elektrodenhalter besitzen eine besondere Anwendungsmöglichkeit für Hochtemperaturprozesse. Insbesondere kommen Anwendungen des erfindungsgemässen Elektrodenhalters bei der Gewinnung von Metallen durch Schmelzflusselektrolyse in Betracht. In diesem Falle sind die Kontaktelemente, wie auch eventuell vorhandene Schutzelemente im unteren Bereich des Elektrodenhalters gas- und/oder flüssigkeitsdicht verriegelt. Dies kann durch hochtemperaturbeständige Kitte etc. erfolgen. Lediglich beispielhaft für derartige Schmelzflusselektrolysen sollen die Gewinnung von Natrium, Magnesium und Aluminium hier erwähnt werden. Bei der Durchführung solcher Elektrolysen ist es naturgemäss auch möglich, den Aktivteil aus einem nichtverbrauchbaren oder sich nur wenig verbrauchenden elektrisch leitfähigen Material zu wählen. Als solche kommen keramische Materialien, wie z.B. Zinnoxide, etc., in Betracht.

Einige Ausführungsformen der Erfindung werden in den beiliegenden Figuren erläutert. Es zeigen:
Fig. 1 einen Längsschnitt durch einen schematisch skizzierten Elektrodenhalter,
Fig. 2 ein Einzelsegment, aus welchem die Kontaktstelle zusammengesetzt werden kann,
Fig. und 4 eine Draufsicht der Befestigung mehrerer aufeinanderfolgender Einzelsegmente, sowie eine Abdeckung hierfür.

In Fig. 1 sind die die Mantelfläche 2 des Elektrodenhalters umgebenden Kontaktelemente 1 deutlich sichtbar. Es handelt sich hierbei um zwei diskret voneinander abgesetzte Kontaktelemente, die axial gegeneinander versetzt sind. Sie werden durch Halteelemente 3 mittig und oben und unten jeweils auf die Mantelfläche 2 aufgesetzt. Innerhalb des Elektrodenhalters sind Kühlrohre 4 und 5 bezeichnet, die den Zulauf und Ablauf des Kühlmediums aufnehmen. Als solches kann beispielsweise Wasser, Gas, wie Luft, Argon, aber auch flüssiges Metall (z.B. Natrium) dienen. Im unteren Bereich des Elektrodenhalters folgen Schutzsegmente 7, wobei das letzte Schutzsegment 8 mit einem Innengewinde auf die Mantelfläche 2 des Metallschaftes aufgeschraubt ist. Über einen Nippel 6 ist der Elektrodenhalter mit dem Aktivteil 9 verschraubt.

In Fig. 2 ist schematisch die Ausbildung eines Einzelsegmentes 10 dargestellt, wobei aus Fig. 3 deren Aufeinanderfolge und Befestigung erkennbar ist.

In Fig. ist schliesslich die Aufbringung von Abdeckungen auf die Verschraubungselemente gezeigt. Hierbei ist es normalerweise bevorzugt, für die Abdeckungsmaterialien 11 ein elektrisch schlechter leitfähiges Material zu verwenden, als dies für die Schutzelemente selbst der Fall ist, damit sich im Kurzschlussfall hier kein bevorzugter Stromweg ergibt.

## Patentansprüche

1. Axial verschiebbarer metallischer Elektrodenhalter zum Einsatz für Kombinationselektroden mit angefügtem Aktivteil aus elektrisch leitfähigem Material bei der Schmelzflusselektrolyse, wobei der Elektrodenhalter an seiner Mantelfläche (2) eine Kontaktanordnung besitzt, über die der Elektrodenhalter an eine Stromzuführung lösbar anschliessbar ist, und ferner eine Kühleinrichtung mit einem Vorlaufkanal und einem Rücklaufkanal und zumindest teilweise, in seinem unteren Bereich, einen auf die Mantelfläche (2) aufgesetzten Schutzüberzug aufweisen kann, dadurch gekennzeichnet, dass die Stromzuführung über mindestens zwei auf der Mantelfläche (2) des Elektrodenhalters anliegende, durch Halteelemente (3) lösbar aufgesetzte, druckfeste, hochleitfähige und temperaturbeständige Kontaktelemente (1) erfolgt, die bei axialer Verschiebung des Elektrodenhalters den Anschluss an die Stromzuführung aufrechterhalten.

2. Elektrodenhalter nach Anspruch 1, dadurch gekennzeichnet, dass der Elektrodenhalter diskrete, voneinander abgesetzte Kontaktelemente (1) aufweist.

3. Elektrodenhalter nach Anspruch 1, dadurch gekennzeichnet, dass der Elektrodenhalter eine kontinuierliche Folge von Kontaktelementen (1) besitzt.

4. Elektrodenhalter nach Ansprüchen 1 bis 3, dadurch gekennzeichnet, dass die Kontaktelemente (1) an der Mantelfläche (2) anliegende Ringe bzw. Schalen aus hochleitfähigem Material darstellen.

5. Elektrodenhalter nach einem oder mehreren der Ansprüche 1 bis 4, dadurch gekennzeichnet, dass der bzw. die die Kontaktelemente ausbildenden Ring(e) aus einer Mehrzahl von Einzelsegmenten (10) gebildet ist bzw. sind.

6. Elektrodenhalter nach Ansprüchen 1 bis 5, dadurch gekennzeichnet, dass die Kontaktelemente (1) aus hochleitfähigem Graphit gebildet sind.

7. Elektrodenhalter nach Ansprüchen 1 bis 6, dadurch gekennzeichnet, dass die Kontaktelemente (1) derart angeordnet sind, dass eine Stromzufuhr etwa über den Bereich des oberen Drittels des Elektrodenhalters möglich ist.

8. Elektrodenhalter nach Ansprüchen 1 bis 7, dadurch gekennzeichnet, dass die Kontaktelemente (1) derart angeordnet sind, dass eine Stromzufuhr etwa über den Bereich der oberen Hälfte des Elektrodenhalters möglich ist.

9. Elektrodenhalter nach Ansprüchen 1 bis 8, dadurch gekennzeichnet, dass die Halteelemente (3) der Kontaktsegmente (10) mit leitfähigen Abdeckungen (11) versehen sind.

10. Elektrodenhalter nach Ansprüchen 1 bis 9, dadurch gekennzeichnet, dass die Halteelemente (3) an den Verbindungsstellen zwischen der Mantelfläche (2) und den die Kontaktelemente (1) ausbildenden Segmenten (10) mit Kitt verriegelt sind.

11. Elektrodenhalter nach Ansprüchen 1 bis 10, dadurch gekennzeichnet, dass die Mitte von zwei untereinander angeordneten Kontaktelementen (1) um etwa 0,5 bis 0,9 m gegeneinander axial verschoben ist.

12. Elektrodenhalter nach Ansprüchen 1 bis 11, dadurch gekennzeichnet, dass die Kontaktelemente (1) einen Bereich von 0,6 bis 2,0 m im oberen Bereich des Elektrodenhalters überdecken.

13. Elektrodenhalter nach Ansprüchen 1 bis 12, dadurch gekennzeichnet, dass der Elektrodenhalter zumindest im Bereich der Kontaktelemente (1) durch innenliegende, mechanisch resistente Verstrebungen geschützt ist, die einer mechanischen Verformung des Elektrodenhalters durch Halte-und Stromzuführungselemente entgegenwirken.

14. Elektrodenhalter nach Anspruch 1, dadurch gekennzeichnet, dass die Verstrebungen an innengeführten Kühlrohren (4, 5) befestigt sind.

15. Elektrodenhalter nach Ansprüchen 1 bis 14, dadurch gekennzeichnet, dass im unteren Bereich des Elektrodenhalters unterhalb der Kontaktelemente (1) hochtemperaturbeständige Schutzsegmente (7) zwecks Ausbildung des Schutzüberzugs angeordnet sind.

16. Elektrodenhalter nach Anspruch 15, dadurch gekennzeichnet, dass die Schutzsegmente (7) aus elektrisch leitfähigem Material bestehen.

17. Elektrodenhalter nach Anspruch 16, dadurch gekennzeichnet, dass zumindest das am unteren Ende des Elektrodenhalters angeordnete letzte Schutzsegment (8) über ein Gewinde angeschraubt ist.

18. Elektrodenhalter nach Ansprüchen 16 oder 17, dadurch gekennzeichnet, dass zwischen den Schutzsegmenten (7) und der Mantelfläche (2) des innengekühlten Elektrodenhalters ein hochtemperaturbeständiges, deformierbares oder elastisches Zwischenmaterial vorgesehen ist.

19. Elektrodenhalter nach Anspruch 18, dadurch gekennzeichnet, dass das Zwischenmaterial Graphitfolie, Graphitvlies, Keramikpapier oder Kupferlitze ist.

20. Elektrodenhalter nach Ansprüchen 1 bis 19, dadurch gekennzeichnet, dass die Kontaktelemente (1) und die Schutzsegmente (7, 8) im wesentlichen zueinander bündig sind.

## Claims

1. Axially movable metallic electrode holder for use in combination electrodes with an appended active part comprising electrically conductive material in fused salt electrolysis, wherein the electrode holder has a contact means on its sheath surface (2), via which the electrode holder is removably connectable to an electricity supply and may further have a cooling means with a supply channel and a return channel and at least in places, in its lower region, a protective cover placed on the sheath surface (2) characterised in that the electricity supply is provided via at least two pressure-resistant highly conductive and temperature-resistant contact elements (1) closely fitting on the sheath surface (2) which maintain the connection to the electricity supply on axial movement of the electrode holder, and which are removably attached via holding elements (3).

2. Electrode holder according to claim 1 characterised in that the electrode holder has discreet separately positioned contact elements (1).

3. Electrode holder according to claim 1 characterised in that the electrode holder has a continuous series of contact elements (1).

4. Electrode holder according to claims 1 to 3 characterised in that the contact elements (1) on the sheath surface (2) are close-fitting rings or shells of highly conductive material.

5. Electrode holder according to any of claims 1 to 4 characterised in that the ring or rings forming the contact elements comprise(s) a multiplicity of individual segments (10).

6. Electrode holder according to claims 1 to 5 characterised in that the contact elements (1) are of highly conductive graphite.

7. Electrode holder according to claims 1 to 6 characterised in that the contact elements (1) are arranged so that electricity supply is possible to the approximately upper third region of the electrode holder.

8. Electrode holder according to claims 1 to 7 characterised in that the contact elements (1) are arranged so that electricity supply is possible to the approximately upper half region of the electrode holder.

9. Electrode holder according to claims 1 to 8 characterised in that the holding elements (3) of the contact segments (10) are equipped with conductive covers (11).

10. Electrode holder according to claims 1 to 9 characterised in that the holding elements (3) are fastened to the junction between the sheath surface (2) and the segments (10) forming the contact elements (1) with adhesive.

11. Electrode holder according to claims 1 to 10 characterised in that the centers of two contact elements (1) arranged one under the other are axially displaced by approximately 0.5 to 0.9 m with respect to each other.

12. Electrode holder according to claims 1 to 11 characterised in that the contact elements (1) cover an area of 0.6 to 2.0 m in the upper region of the electrode holder.

13. Electrode holder according to claims 1 to 12 characterised in that the electrode holder is, at least in the region of the contact elements (1) protected by internal mechanically resistant braces which resists mechanical deformation of the electrode holder by holding and electricity supply elements.

14. Electrode holder according to claim 1 characterised in that the braces are attached to internal cooling pipes (4, 5).

15. Electrode holder according to claims 1 to 14 characterised in that high temperature-resistant protective segments (7) for forming a protective cover are arranged beneath the contact elements (1) in the lower region of the electrode holder.

16. Electrode holder according to claim 15 characterised in that the protective segments (7) are of electrically conductive material.

17. Electrode holder according to claim 16 characterised in that at least the last protective segment (8) arranged at the lower end of the electrode holder is screwed on by means of a thread.

18. Electrode holder according to claim 16 or 17 characterised in that a high temperature-resistant deformable or elastic intermediate material is provided between the protective segments (7) and the sheath surface (2) of the internally cooled electrode holder.

19. Electrode holder according to claim 18 characterised in that the intermediate material is graphite foil, graphite wool, ceramic paper or copper braid.

20. Electrode holder according to claims 1 to 19 characterised in that the contact elements (1) and the protective segments (7,8) are essentially flush with one another.

## Revendications

1. Support d'électrode métallique déplaçable axialement, à utiliser pour des électrodes combinées avec partie active rapportée en matériau électriquement conducteur dans le cas d'électrolyse ignée, le support d'électrode comportant sur sa surface latérale (2) un agencement de contacts par lequel le support d'électrode peut être raccordé de façon amovible à une amenée de courant, et pouvant comporter, en outre, un dispositif de refroidissement avec un canal aller et un canal retour et tout au moins en partie, dans sa zone inférieure, un revêtement de protection placé sur la surface latérale (2), caractérisé par le fait que l'amenée du courant s'effectue par au moins deux éléments de contact (1) qui, résistant à la pression et à la température et fortement conducteurs, sont appliqués sur la surface latérale (2) du support d'électrode, maintenus de façon amovible par des éléments de fixation (3) et qui, en cas de déplacement axial du support d'électrode, maintiennent le raccordement à l'amenée du courant.

2. Support d'électrode selon la revendication 1, caractérisé par le fait que le support d'électrode comporte des éléments de contact discrets (1) en retrait les uns par rapport aux autres.

3. Support d'électrode selon la revendication 1, caractérisé par le fait que le support d'électrode comporte une succession continue d'éléments de contact (1).

4. Support d'électrode selon les revendications 1 à 3, caractérisé par le fait que les éléments de contact (1) sont constitués par des anneaux ou des coques en matériau fortement conducteur appliqués sur la surface latérale (2).

5. Support d'électrode selon l'une ou plusieurs des revendications 1 à 4, caractérisé par le fait que le ou les anneau(x) constituant les éléments de contact est/ou sont formé(s) par un certain nombre de segments individuels (10).

6. Support d'électrode selon les revendications 1 à 5, caractérisé par le fait que les éléments de contact (1) sont réalisés en graphite fortement conducteur.

7. Support d'électrode selon les revendications 1 à 6, caractérisé par le fait que les éléments de contact (1) sont disposés de façon qu'une amenée de courant soit possible à peu près dans la zone du tiers supérieur du support d'électrode.

8. Support d'électrode selon les revendications 1 à 7, caractérisé par le fait que les éléments de contact (1) sont disposés de façon qu'une amenée de courant soit possible à peu près dans la zone de la moitié supérieure du support d'électrode.

9. Support d'électrode selon les revendications 1 à 8, caractérisé par le fait que les éléments de fixation (3) des segments de contact (10) sont munis de recouvrements conducteurs (11).

10. Support d'électrode selon les revendications 1 à 9, caractérisé par le fait que les éléments de fixation (3) sont verrouillés avec du ciment au niveau des points de raccordement entre la surface latérale (2) et les segments (10) constituant les éléments de contact (1).

11. Support d'électrode selon les revendications 1 à 10, caractérisé par le fait que les centres de deux éléments de contact (1) placés l'un en dessous de l'autre sont décalés axialement l'un par rapport à l'autre d'environ 0,5 à 0,9 m.

12. Support d'électrode selon les revendications 1 à 11, caractérisé par le fait que les éléments de contact (1) recouvrent une zone de 0,6 à 2,0 m dans la zone supérieure du support d'électrode.

13. Support d'électrode selon les revendications 1 à 12, caractérisé par le fait que le support d'électrode au moins dans la zone des éléments de contact (1) est protégé par des entretoises disposées à l'intérieur et mécaniquement résistantes qui s'opposent à une déformation mécanique du support d'électrode par des éléments de fixation et d'amenée de courant.

14. Support d'électrode selon la revendication 1, caractérisé par le fait que les entretoises sont fixées sur des tubes de refroidissement internes (4, 5).

15. Support d'électrode selon les revendications 1 à 14, caractérisé par le fait que, dans la zone inférieure du support d'électrode en dessous des éléments de contact (1), sont disposés des segments de protection (7) résistant aux hautes températures en vue de constituer le revêtement de protection.

16. Support d'électrode selon la revendication 15, caractérisé par le fait que les segments de protection (7) sont réalisés en matériau électriquement conducteur.

17. Support d'électrode selon la revendication 16, caractérisé par le fait qu'au moins le dernier segment de protection (8), placé à l'extrémité inférieure du support d'électrode, est vissé au moyen d'un taraudage.

18. Support d'électrode selon la revendication 16 ou 17, caractérisé par le fait qu'est prévu un matériau intermédiaire déformable ou élastique résistant aux hautes températures entre les segments de protection (7) et la surface latérale (2) du support d'électrode refroidi intérieurement.

19. Support d'électrode selon la revendication 18, caractérisé par le fait que le matériau intermédiaire est une feuille en graphite, une nappe en graphite, du papier céramique ou une tresse en cuivre.

20. Support d'électrode selon les revendications 1 à 19, caractérisé par le fait que les éléments de contact (1) et les segments de protection (7, 8) sont sensiblement à l'affleurement les uns des autres.
